# EUROPÄISCHE PATENTSCHRIFT

(11) **EP 4 494 969 B1**
(45) Veröffentlichungstag und Bekanntmachung des Hinweises auf die Patenterteilung: **25.03.2026**
(21) Anmeldenummer: 24156672.8
(22) Anmeldetag: 08.02.2024
(51) Int. Cl.: B61G 5/08

(54) **KUPPLUNGSKOPF FÜR EINE KUPPLUNG EINES SCHIENENFAHRZEUGS**
COUPLING HEAD FOR A COUPLING OF A RAIL VEHICLE
TÊTE D'ATTELAGE POUR UN ATTELAGE D'UN VÉHICULE FERROVIAIRE

(30) Priorität: 18.07.2023 CH 7752023
(43) Veröffentlichungstag der Anmeldung: 22.01.2025
(73) Patentinhaber: Faiveley Transport Schwab AG, 8207 Schaffhausen (CH)
(72) Erfinder: SCHAEFER, Tristan, 99084 Erfurt (DE); FAAS, Stefan, 9108 Gonten (CH)
(74) Vertreter: Luchs, Willi

(56) Entgegenhaltungen:
- EP-A1- 4 155 161
- EP-A1- 4 180 299
- DE-A1- 102019 121 649
- DE-A1- 102020 103 375
- DE-U1- 202014 001 206
- US-A1- 2011 274 480

## Beschreibung

Die Erfindung betrifft einen Kupplungskopf für eine Kupplung eines Schienenfahrzeugs nach dem Oberbegriff des Anspruchs 1.

In der Druckschrift EP 4 180 299 A ist ein Kupplungskopf mit einem vorderseitig eine Stossfläche bildenden Gehäuse, einer Luftkupplung und mindestens einer Luftleitung versehen, welche insbesondere als Hauptluftleitung für das Bremssystem und/oder als Hauptbehälterluftleitung dient. Diese Luftkupplung ist mit einer bis zur Stossfläche führenden Durchflussöffnung, einem darin die Luftleitung öffnenden bzw. schliessenden Ventilorgan mit einem Stössel und einem letzteren bewegbares Verstellmittel versehen. Der Stössel ist beim Schliessen vom Verstellmittel gegen einen Anschlag andrückbar, indes beim Öffnen ist er zurück bewegbar und damit die quer in die Durchflussöffnung führende Luftleitung geöffnet ist. Mit dieser Ausbildung der Luftleitung kann eine ausreichende Durchschlaggeschwindigkeit des Durchflusses der Luft beim Schliessen bzw. Öffnen des Ventils erreicht werden, aber durch die rechtwinklige Umlenkung der Luftleitung beim Ventilorgan entsteht in jedem Kupplungskopf einer Zugskomposition ein gewisser Druckverlust.

Der Erfindung liegt die Aufgabe zugrunde, einen gattungsmässigen Kupplungskopf derart zu verbessern, dass bei der Luftleitung der Luftkupplung ein geringerer Strömungswiderstand beim Durchfluss der Druckluft bei vorgegebenem Betriebsdruck im gekoppelten Zustand der Kupplung mit geringem konstruktiven Aufwand ermöglicht wird, wobei dies mit Vorteil auch bei grösseren Innendurchmessern der Luftleitung von über 30 mm gewährleistet sein soll. Ferner soll die Sicherheit der Luftkupplung bei einem Defekt von Komponenten im Kupplungskopf verbessert und ausserdem auftretende Verschmutzungen in der Luftleitung weitgehend verhindert werden

Diese Aufgabe ist erfindungsgemäss durch die Merkmale des Anspruchs 1 gelöst.

Es ist erfindungsgemäss vorgesehen, dass die quer zur Stossfläche am oder im Kupplungsgehäuse wegführende Luftleitung bis zur Rückseite des Kupplungsgehäuses knickfrei ohne rechtwinklige Krümmung mit wenigstens einem annähernd geraden Leitungsabschnitt und/oder leicht gebogenen Leitungsabschnitten geformt ist.

Sehr vorteilhaft verläuft die Luftleitung in x- und y-Richtung mit dem wenigstens einen annähernd geraden und/oder den gebogenen Leitungsabschnitten, während sie in z-Richtung annähernd in einer Ebene bis zum rückseitigen Wegführen vom Kupplungsgehäuse geführt ist.

Mit dieser erfindungsgemässen Ausbildung bzw. Anordnung der Luftleitung bzw. der Luftkupplung werden bei einem vorgegebenen Betriebsdruck der Hauptluftleitung weniger Druckabfälle vor allem in der Summe von einer Anzahl von hintereinandergeschalteten Kupplungen bei den Schienenfahrzeugen von Zügen erzielt. Damit wird eine schnellere Bremswirkung auch auf die hinteren Fahrzeuge ermöglicht, die am Schluss mit der Druckluftversorgung versehen werden.

Die Luftkupplung umfasst vorzugsweise einen in die Luftleitung ragenden Stössel und ein als Exzenter ausgebildetes Verstellmittel. Die Erfindung sieht dabei vor, dass die Luftleitung auf der abgekehrten Seite zu diesem Exzenter in einem geringem Abstand neben der Drehachse des Exzenters an ihr vorbei verlaufend angeordnet ist. Damit kann die Luftleitung von der Stossfläche bis zum rückseitigen Flansch mit wenig Krümmungen geformt sein und es entsteht damit ein äusserst geringer Druckverlust von den vordersten bis zu den hintersten Wagen einer Zugskomposition.

Vorteilhaft ist die Luftkupplung mit einer Sperreinrichtung versehen, die bei einem Defekt des einen der Kupplungsköpfe, bei dem sich ihre Stossflächen bei fahrendem Zug voneinander lösen, verhindert wird, dass die Luftleitung geschlossen und damit die Bremsen blockiert würden.

Zweckmässigerweise ist eine Drehmomentbegrenzungskupplung zwischen dem Exzenter und der mit diesem drehverbundenen Drehachse angeordnet, durch welche bei dem genannten Defekt diese Drehverbindung zwischen dem Exzenter und der Drehachse entkuppelbar ist, wenn ein bestimmtes auf die Drehachse wirkendes Drehmoment überschritten wird. Damit kann verhindert werden, dass sich der Exzenter dreht, auch wenn er von der Sperreinrichtung blockiert ist.

Als weiterer Vorteil ist in einem vorderen Leitungsabschnitt der Luftleitung ein seine Eingangsöffnung im entkuppelten Zustand des Kupplungskopfs schliessender Deckel integriert, der durch eine Schwenkeinheit drehbar von der Schliess- in eine Offenstellung und umgekehrt betätigbar ist. Dieser Deckel kann somit beim Kuppeln und beim Entkuppeln des Kupplungskopfs selbsttätig in die eine oder andere Stellung geschwenkt werden.

Zu diesem Zwecke ist der vordere Leitungsabschnitt senkrecht zur Stossfläche begrenzt am Kupplungsgehäuse verschiebbar gelagert, wobei er im entkuppelten Zustand durch ein Federmittel zur Stossfläche vorsteht, während er beim Kuppeln vom andern Kupplungskopf zurückverschoben wird, und zwar bis sein Dichtelement mit der Eingangsöffnung bündig zur Stossfläche und in dichtem Kontakt mit dem vorderen Dichtelement des andern Kupplungskopfs befindlich ist. Durch dieses Zurückschieben wird der Deckel durch die Schwenkeinheit selbsttätig in die Offenstellung der Luftleitung gedreht. Umgekehrt wird beim Entkuppeln der Leitungsabschnitt nach vorne bewegt und der Deckel in die Schliessposition gebracht.

Die Erfindung sowie weitere Vorteile derselben sind nachfolgend anhand von Ausführungsbeispielen unter Bezugnahme auf die Zeichnung näher erläutert. Es zeigt:
- Fig. 1: eine Draufsicht auf einen Kupplungskopf mit einer teilweise im Schnitt dargestellten Luftkupplung mit der erfindungsgemässen Luftleitung;
- Fig. 2: eine Seitenansicht des Kupplungskopfs und der Luftkupplung nach Fig. 1;
- Fig. 3: einen Teilschnitt der Luftkupplung mit dem vorderen Leitungsabschnitt mit dem Deckel in Schliessstellung und der ihm zugehörigen Schwenkeinheit nach Fig. 1;
- Fig. 4: den Teilschnitt der Luftkupplung nach Fig. 3 mit dem Deckel in Offenstellung;
- Fig. 5: eine teilweise vergrösserte Seitenansicht einer Sperreinrichtung mit einem Sperrelement und einem Exzenter der Luftkupplung nach Fig. 1 in perspektivischer Darstellung; und
- Fig. 6: eine schematische Draufsicht auf einen Kupplungskopf mit einer im Schnitt dargestellten Luftkupplung mit der erfindungsgemässen Luftleitung.

Fig. 1 und Fig. 2 zeigen einen Kupplungskopf 10 einer Kupplung für ein Schienenfahrzeug, bei dem es sich um einen Güter- oder Personenwagen, eine Lokomotive oder andere Wagen handeln kann. Von dem Kupplungskopf 10 sind nachfolgend nicht alle Details erläutert. Er weist ein mit einem vorderseitig eine Stossfläche 11 bildenden Kupplungsgehäuse 15 für eine flächige Auflage einer gleichen Stossfläche eines zu kuppelnden Kupplungskopfs eines andern Schienenfahrzeugs auf, der nicht veranschaulicht ist. Ein solcher Kupplungskopf ist identisch wie der gezeigte Kupplungskopf 10 ausgebildet, jedoch um 180° horizontal geschwenkt seitenverkehrt bei einer Kupplungseinrichtung des zu kuppelnden Fahrzeugs befestigt, die fluchtend zueinander koppelbar sind. Vorzugsweise ist ein bekanntes Leitelement 18 bei der Stossfläche 11 vorstehend für ein Vorzentrieren mit dem zu verbindenden Kupplungskopf angeordnet. Rückseitig ist beim Kupplungsgehäuse 15 ein Anschlussrohr 16 angeordnet, welches zum Beispiel an einem Fahrzeugkasten anlenkbar ist. Anstelle eines Anschlussrohrs 16 könnte auch ein Anschlussflansch, ein Schraubgewinde oder eine unlösbare fixe Verbindung mit einem Kupplungselement zum Beispiel beim Güterwagen vorgesehen sein.

Das Kupplungsgehäuse 15 kann einstückig oder mehrteilig hergestellt sein und es ist ausgehend von der Stossfläche 11 nach hinten verjüngend oder andersförmig ausgebildet. Es ist in ihm ein Ver- und Entriegelungsmechanismus integriert, von dem einzig ein zur Stossfläche 11 vorstehender Flansch 12 mit einem Vorsprung 13 als Zentrierhilfe beim Kuppeln und ein Riegel 14 teilweise veranschaulicht sind. Zudem ist neben diesem Flansch 12 eine nicht ersichtliche Ausnehmung ausgespart, welche für die Aufnahme eines Flansches des zu kuppelnden Kupplungskopfs bestimmt ist, von dem ein Flansch mit dem Riegel in diese Ausnehmung zum Verriegeln einschiebbar ist. Ferner ist noch ein Hebel 17 unterhalb des Kupplungsgehäuses 15 angeordnet, um den Ver- und Entriegelungsmechanismus manuell zu entriegeln.

Eine Luftkupplung 20 ist mit einem Gehäuse 21, einer von der Stossfläche 11 bis zur Rückseite des Kupplungsgehäuses 15 führenden Luftleitung 25 und einem diese öffnendes bzw. schliessendes Ventilorgan 30 versehen. Diese Luftkupplung 20 ist wie dargestellt vorzugsweise auf der Oberseite des Kupplungsgehäuses 15 befestigt. Sie könnte aber auch seitlich oder auf der Unterseite desselben angeordnet sein und gegebenenfalls im Kupplungsgehäuse integriert sein.

An die Luftleitung 25 ist eine an einem Flansch 19' befestigbare und hinterseitig beim Kupplungsgehäuse wegführende Leitung 19 angeschlossen, welche beispielsweise zum Anschluss an die Hauptbehälterluftleitung vorgesehen ist. Es handelt sich um eine Hauptluftleitung oder um eine Hauptbehälterluftleitung. Das Ventilorgan 30 ist ebenso rückseitig beim Kupplungsgehäuse 15 platziert. Es weist einen Stössel 31 und ein letzteren bewegbares Verstellmittel auf, welches die Luftleitung 25 schliesst oder öffnet.

Erfindungsgemäss ist die quer zur Stossfläche 11 am Kupplungsgehäuse 15 wegführende Luftleitung 25 bis zur Rückseite 15' des Kupplungsgehäuses 15 ohne rechtwinklige Krümmung mit anfangs- und endseitig je einem leicht gebogenen Leitungsabschnitt 26, 28 und dazwischen einem annähernd geraden Leitungsabschnitt 27 geformt.

Damit werden in der Hauptluftleitung oder in der Hauptbehälterluftleitung weniger Druckabfälle bei den die gekoppelten Kupplungen durchströmenden Druckluft erzielt, so dass schnellere und wirksamere Bremsmanöver vorgenommen werden können. Zudem kann die erforderliche Durchschlaggeschwindigkeit der Druckluft von 250 m/s gewährleistet werden. Vorteilhaft ist die Luftleitung sowohl bei der Luftkupplung in den Leitungsabschnitten als auch die übrige Leitung 19 mit einem Innendurchmesser von grösser als 30 mm, zum Beispiel 32 mm, dimensioniert.

Das den Stössel 31 des Ventilorgans 30 bewegende Verstellmittel ist als Exzenter 33 mit einer Drehachse 35 mit einem Schwenkbereich von der geschlossenen bis zur offenen Position des Stössels 31 ausgebildet. Die Drehachse 35 erstreckt sich dabei bis ins Innere des Kupplungsgehäuses 15 und kann von einem darin nicht näher gezeigten elektrischen oder hydraulischen Antrieb des Verstellmittels gedreht werden. Das könnte aber auch durch einen manuell betätigbaren Hebel erfolgen, wie dies in der eingangs erwähnten Druckschrift EP 4 180 299 A dargetan ist. Im Prinzip könnte auch der Hebel 17 dafür ausgelegt sein.

Die Luftkupplung 30 ist annähernd in der Mitte oberhalb des Kupplungsgehäuses 15 und das Verstellmittel sowie der Stössel 31 in ihr sind hintereinander angeordnet, wobei sich der Exzenter 33 im Offenzustand des Ventilorgans 30 annähernd parallel zur Stossfläche 11 erstreckt. Die Luftleitung 25 verläuft von der Stossfläche 11 mit einer Eingangsöffnung 22 neben der Drehachse 35 mit geringem Abstand zu ihr auf der abgekehrten Seite des Exzenters 33 und folglich neben dem Stössel 31 bis rückseitig zu einem Auslass 29.

Rückseitig ist die Luftleitung 25 durch eine Ventilkammer 28' des Ventilorgans 30 gebildet, durch die der Stössel 31 im Schliesszustand ragt, in der er gegen einen die Luftleitung 25 umschliessenden Anschlag 34 beim Flansch 19' endseitig der Ventilkammer 28' andrückbar ist. Hingegen beim Öffnen ist dieser Stössel 31 aus der Ventilkammer heraus bewegbar und damit ist die quer in die Ventilkammer 28' mündende und die in Verstellrichtung L des Stössels 31 wegführende Luftleitung geöffnet. Der Stössel 31 ist dabei durch ein Federorgan 32 soweit zurückverschoben, dass die Luftleitung 25 in der Ventilkammer 28' ohne Querschnittsverengung voll geöffnet ist. Der Exzenter 33 steht dabei mit der hinteren Stirnseite 31' des Stössels 31 in Kontakt und kann um einen bestimmten Winkelbetrag, zum Beispiel 60° bis 75°, gedreht werden, wobei das Federorgan 32 den Stössel 31 in jeder Position stets an den Exzenter andrückt.

Die Verstellrichtung L des Stössels 31 und der koaxial zu ihr verlaufende Auslass 29 der Luftleitung 25 sind zur Längserstreckung des endseitigen Leitungsabschnittes 28 bei der Mündung in die Ventilkammer V-förmig ausgebildet.

Damit ist die Luftleitung 25 von der rechtwinklig bzw. quer zur Stossfläche 11 am Kupplungsgehäuse 15 verlaufenden Eingangsöffnung 22 durch den leicht gebogenen Leitungsabschnitt 26 gekrümmt und neben der Drehachse 35 durch diesen Leitungsabschnitt 27 annähernd gerade und folglich beim rückseitigen Leitungsabschnitt 28 wieder leicht gebogen durch die Ventilkammer 28' zum Auslass 29 geführt.

Der vordere Leitungsabschnitt 26 der Luftleitung 25 ist mit einem bei der Stossfläche 11 befindlichen Dichtelement 26' mit der Eingangsöffnung 22 versehen, wobei im gekuppelten Zustand dieses Dichtelement 26' an ein solches des gekuppelten Kupplungskopfs dicht angedrückt ist.

Erfindungsgemäss ist der Leitungsabschnitt 26 vorzugsweise senkrecht zur Stossfläche 11 begrenzt in der Luftkupplung 20 verstellbar gelagert. Zweckmässigerweise ist er vorne in der die Stossfläche 11 bildenden Frontwand 11' des Kupplungsgehäuses 15 und rückseitig bei der Verbindungsstelle 24 mit dem Leitungsabschnitt 27 verstellbar geführt. Bei der Verbindungsstelle 24 ist der Leitungsabschnitt 26 in den nachfolgenden Leitungsabschnitt 27 abdichtend gesteckt und kann in diesem in Achsrichtung bewegt werden. Es könnte aber auch umgekehrt der hintere in den vorderen Leitungsabschnitt gesteckt sein. Im entkuppelten Zustand ist der Leitungsabschnitt 26 durch ein Federmittel zur Stossfläche 11 nach vorne gedrückt, während er beim Kuppeln zurückverschoben wird, bei dem sein Dichtelement 26' mit der Eingangsöffnung 22 bündig zur Stossfläche und in dichtem Kontakt mit dem entsprechenden vorderen Dichtelement des andern Kupplungskopfs befindlich ist.

Wie aus Fig. 3 und Fig. 4 ersichtlich ist, ist in diesem vorderen Leitungsabschnitt 26 ein die Eingangsöffnung 22 im entkuppelten Zustand des Kupplungskopfs 15 schliessender Deckel 40 integriert, der durch eine Schwenkeinheit 36 drehbar von der Schliess- in eine Offenstellung 40' und umgekehrt betätigbar ist. Gemäss Fig. 4 ist der Deckel 40 durch die Schwenkeinheit 36 um eine Achse 44 derart gelagert, dass er im Leitungsabschnitt 26 von der Schliessstellung in der Eingangsöffnung 22 in ein von der Luftleitung 25 abzweigendes Leitungsstück 23 in die Offenstellung 40' schwenkbar ist, bei der er ausserhalb der Luftleitung 25 ohne diese einzuengen positioniert ist. Dieses endseitig geschlossene Leitungsstück 23 ist mit einer vom Leitungsabschnitt 26 abzweigenden gerundeten Biegung versehen, so dass der Deckel 40 umfänglich darin annähernd spielfrei bis in die geöffnete Stellung 40' geführt ist.

Die Erfindung zeichnet sich ausserdem dadurch aus, dass der gegen innen bzw. nach aussen sich verschiebbare Leitungsabschnitt 26 beim Kuppeln ein Öffnen bzw. beim Entkuppeln ein Schliessen des Deckels 40 jeweils selbsttätig bewirkt, indem er beim Verstellen ein Betätigen der Schwenkeinheit 36 und damit ein Drehen des Deckels 40 auslöst. Die Schwenkeinheit 36 setzt sich dabei aus einem beim Kupplungsgehäuse 15 fix angeordneten Lagerelement 37, einer auf letzterem lagernden, dem Leitungsabschnitt 26 zugeordneten Führungshülse 39, einer Hubstange 41 und einem an dieser und im Leitungsabschnitt 26 schwenkbar gelagerten Gelenkhebel 42 zusammen, wobei am zweiarmigen Gelenkhebel 42 der Deckel 40 befestigt bzw. angelenkt ist. Es ist ferner ein Federmittel 38 auf dem Lagerelement 37 aufgestülpt, welches eine Druckkraft auf die Hubstange 41 bzw. auf den Leitungsabschnitt 26 in Schliessrichtung bewirkt.

In der Schliessstellung gemäss Fig. 3 ist dieser Gelenkhebel 42 und der Deckel 40 quer zu der in seiner Längsrichtung verstellbaren Hubstange 41, hingegen in der Offenstellung 40' gemäss Fig. 4 ist der Gelenkhebel 42 und der Deckel 40 annähernd parallel zur Hubstange 41 ausgerichtet. Die Hubstange 41 ist dabei mit dem einen Ende beim fix angeordneten Lagerelement 37 und mit dem andern Ende via die Achse 43 mit dem Gelenkhebel 42 gelenkig verbunden, wobei letzterer durch eine separate Achse 44 im Leitungsabschnitt 26 schwenkbar gelagert ist.

Beim Öffnen des Deckels 40 wird der Leitungsabschnitt 26 durch den zu kuppelnden Kupplungskopf im Kupplungsgehäuse 15 nach innen gedrückt, während die Hubstange 41 vom Federmittel 38 gegen die Stossfläche 11 hin gedrückt wird. Dadurch wird der Deckel 40 und der diesen haltende Gelenkhebel 42 um die Achse 43 an der Hubstange 41 geschwenkt und in den Offenzustand gedreht. Umgekehrt wird der Leitungsabschnitt 26 beim Entkuppeln vom andern Kupplungskopf freigegeben und durch das Federmittel im Kupplungsgehäuse nach aussen gedrückt. Entsprechend wird der Deckel 40 zusammen mit dem diesen haltenden Gelenkhebel 42 um die fixe Achse 43 bei der unverrückbaren Hubstange 41 zurückgeschwenkt und der Deckel in den Schliesszustand gedreht.

Der Deckel 40 kann mit einem verstellbaren Schliesselement versehen sein, welches wie ein Rückschlagventil nach aussen sich öffnen kann, was nicht näher gezeigt ist. Dies kann mit einer umbiegbaren Dichtlippe in dem mit einer Durchlassöffnung versehenen Deckel realisiert sein, bei dem diese Dichtlippe an sich diese Durchlassöffnung schliesst, aber nach aussen federnd biegsam ausgebildet ist und somit Luft aus der Luftleitung herausgelassen werden kann.

Gemäss Fig. 5 ist die Luftkupplung 20 ausserdem vorteilhaft mit einer Sperreinrichtung 50 versehen, die derart ausgestaltet ist, dass mit ihr bei einem Defekt des einen der gekuppelten Kupplungsköpfe 10 im gekuppelten Zustand, bei dem sich ihre Stossflächen voneinander lösen, verhindert wird, dass die Luftkupplung 30 geschlossen und damit die Bremsen blockiert würden.

Diese Sperreinrichtung 50 weist ein in der Luftkupplung 20 hin- und herverschiebbar gelagertes Sperrelement 45 auf, welches im ungekuppelten Zustand des Kupplungskopfs 10 mit dem einen Ende zu der Stossfläche 11 aussen vorsteht und mit dem anderen Ende durch wenigstens ein Sperrglied 47 mit dem Verstellmittel des Stössels 31 des Ventilorgans 30 in Wirkverbindung steht und dabei ein Sperren oder Entsperren dieses Verstellmittels bewirken kann.

Das in seiner Längsachse hin- und herverschiebbar gelagerte Sperrelement 45 ist mittels eines Federorgans 46 nach aussen vorstehend zur Stossfläche 11 gedrückt, wobei in dieser Position das Sperrglied 47 bei einer Anschlagfläche 49 beim Exzenter 33 als Verstellmittel ansteht, hingegen in der gekuppelten Position, in der das Sperrelement 45 bis ins Innere der die Stossfläche 11 bildenden Frontwand 11' des Kupplungsgehäuses zurückgestossen ist, der Exzenter 33 schwenkbar ist und das Ventilorgan 30 schliessen kann. Das Sperrelement 45 verläuft oberhalb des Exzenters 33 als Verstellmittel tangential zu diesem und weist eine abgerundete quere Nut 48 auf, die in einer korrespondierenden kreisförmigen Führungsschiene 51 auf der Oberseite des Exzenters 33 geführt ist. Bei einem Defekt bei geöffneter Luftkupplung 30 liegt die Führungsschiene 51 des Exzenters 33 wie veranschaulicht ausserhalb dieser queren Nut 48. Das Sperrelement 45 mit seinem Sperrglied 47 schlägt bei der stirnseitig bei der Führungsschiene 51 gebildeten Anschlagfläche 49 beim Exzenter an.

Das Verstellmittel ist bei Normalbetrieb derart gesteuert, dass es geschwenkt wird bevor sich die Stossflächen 11 der Kupplungsköpfe 10 voneinander lösen. Damit wird verhindert, dass Druckluft bei diesem Lösen aus der Eingangsöffnung 22 ausfliessen könnte.

Ferner kann eine nicht näher gezeigte Drehmomentbegrenzungskupplung zwischen dem Exzenter 33 und der mit diesem drehverbundenen Drehachse 35 integriert sein, durch welche diese Drehverbindung des Exzenters 33 und der Drehachse 35 entkuppelbar ist, wenn ein bestimmtes auf die Drehachse 35 wirkendes Drehmoment überschritten wird. Dies kann als Sicherheitsmassnahme bei einem defekten Kupplungskopf dienen, damit der Exzenter nicht gedreht wird, wenn auf die Drehachse 35 ein übermässiges Drehmoment wirkt.

Die Luftkupplung 30 mit den Leitungsabschnitten 26, 27, 28 der Luftleitung 25 ist als eine vom Kupplungsgehäuse 15 des Kupplungskopfs 10 unabhängig montierbare bzw. demontierbare Einheit ausgebildet, wobei sie vorzugsweise durch unlösbare Befestigungsmittel am Kupplungsgehäuse befestigt ist, wie zum Beispiel durch Nieten, Splinte oder ähnlichem, aber nicht durch ungesicherte Schraubenverbindungen, damit sie sich durch Vibrationen und Schlägen nicht lösen.

Fig. 6 zeigt noch eine Prinzipskizze einer erfindungsgemässen Luftkupplung an einem Kupplungsgehäuse 15 eines Kupplungskopfs, von dem nur die Unterschiede gegenüber dem Ausführungsbeispiel nach Fig. 1 bis Fig. 4 erläutert und entsprechend dieselben Bezugszeichen zu den gleichen Komponenten verwendet sind.

Die Luftkupplung 20 ist mit dieser von der Stossfläche 11 bis zur Rückseite 15' des Kupplungsgehäuses 15 führenden Luftleitung 55 und einem diese öffnendes bzw. schliessendes Ventilorgan 30 versehen.

Erfindungsgemäss ist die quer zur Stossfläche 11 am Kupplungsgehäuse 15 wegführende Luftleitung 55 bis zur Rückseite des Kupplungsgehäuses 15 ohne rechtwinklige Krümmung mit anfangs- und endseitig je einem leicht gebogenen Leitungsabschnitt 56, 58 und dazwischen einem annähernd geraden Leitungsabschnitt 27 geformt. Die Radien R1, R2 der leicht gebogenen Leitungsabschnitte 56, 58 bei ihren Innenseiten betragen vorteilhaft ein Mehrfaches des Aussenradius der Luftleitung 55, zum Beispiel das Drei- bis Fünffache.

Die Luftleitung 55 verläuft von der Stossfläche 11 mit der Eingangsöffnung 22 neben der Drehachse 35 mit geringem Abstand a zu ihr auf der abgekehrten Seite des Exzenters 33 und folglich neben dem Stössel 31 bis rückseitig zu einem Auslass 29. Dieser Abstand a kann einige Millimeter betragen. Die Verstellrichtung L des Stössels 31 und der koaxial zu ihr verlaufende Auslass 29 der Luftleitung 55 sind zur Längserstreckung des endseitigen Leitungsabschnittes 58 bei der Mündung in die Ventilkammer V-förmig ausgebildet.

Diese Leitungsabschnitte 56, 57 sind ebenfalls senkrecht zur Stossfläche 11 begrenzt in der Luftkupplung 20 verstellbar gelagert. Vorne ist er in der die Stossfläche 11 bildenden Frontwand des Kupplungsgehäuses 15 und rückseitig bei der Verbindungsstelle 54 im Leitungsabschnitt 58 verstellbar geführt. Bei der Verbindungsstelle 54 ist der Leitungsabschnitt 57 in den nachfolgenden Leitungsabschnitt 58 abdichtend gesteckt und kann in diesem in Achsrichtung bewegt werden. Im entkuppelten Zustand sind die Leitungsabschnitte 26, 27 durch ein Federmittel 59 zur Stossfläche 11 vorstehend angeordnet, während sie beim Kuppeln zurückverschoben werden.

Die Schwenkeinheit für den Deckel 40 ist nicht näher veranschaulicht, aber es kann eine Hubstange mit dem einen Ende beim fix angeordneten Lagerelement 37 gehalten und mit dem andern Ende via eine Achse mit dem Gelenkhebel 42 gelenkig verbunden sein, wobei letzterer durch eine separate Achse im Leitungsabschnitt 56 schwenkbar gelagert ist. Der Gelenkhebel 42 und damit der Deckel 40 könnten auch nur durch dieses angedeutete Federelement bei einem Verschieben des Leitungsabschnittes 56 geschwenkt werden.

Es ist eine Sperreinrichtung mit einem in der Luftkupplung 20 hin- und herverschiebbar gelagerten Sperrelement 65 vorgesehen, welches im ungekuppelten Zustand des Kupplungskopfs mit dem einen Ende zu der Stossfläche 11 aussen vorsteht und mit dem anderen Ende durch wenigstens ein Sperrglied 67 mit dem Verstellmittel des Stössels 31 des Ventilorgans 30 in Wirkverbindung steht und dabei ein Sperren oder Entsperren dieses Verstellmittels bewirken kann.

Das in seiner Längsachse hin- und herverschiebbar gelagerte Sperrelement 65 ist mittels eines Federorgans 66 nach aussen vorstehend zur Stossfläche 11 gedrückt, wobei in dieser Position das mit dem Sperrelement 65 verbundene Sperrglied 67 in einer korrespondierenden Ausnehmung beim Exzenter 33 arretiert ist. Das Sperrelement 45 verläuft tangential zum Exzenter 33 als Verstellmittel. In der gekuppelten Position hingegen, bei der das Sperrelement 65 bis ins Innere der die Stossfläche 11 bildenden Frontwand des Kupplungsgehäuses zurückgestossen ist, ist der Exzenter 33 gelöst und er kann das Ventilorgan 30 schliessen.

Ferner ist eine angedeutete Drehmomentbegrenzungskupplung 61 zwischen dem Exzenter 33 und der mit diesem drehverbundenen Drehachse 35 integriert. Diese Drehverbindung des Exzenters 33 mit der Drehachse 35 ist entkuppelbar, wenn ein bestimmtes auf die Drehachse 35 wirkendes Drehmoment überschritten wird und dabei die Sperreinrichtung den Exzenter 33 sperrt.

Mit den obigen Ausführungsbeispielen ist die Erfindung ausreichend dargetan. Sie könnte aber noch durch weitere Varianten erläutert sein. So könnte die Luftkupplung konstruktiv mit anderen Mitteln ausgestattet sein und wie erwähnt auf der Unterseite oder seitlich beim Kupplungsgehäuse oder darin integriert angeordnet sein.

Bei der eingangs erwähnten Druckschrift EP 4 180 299 A ist die Luftleitung praktisch rechtwinklig in die Durchflussöffnung umgeleitet und es ist somit annähernd keine Biegung und kein Radius der Leitung vorhanden, dies im Vergleich zu der Luftleitung nach der Erfindung, bei der diese Luftleitung aus grossen Biegeradien geformt ist.

Die hinterseitig beim Kupplungsgehäuse wegführende Leitung 19 ist zwar um einen rechten Winkel gebogen, aber der Biegeradius ist so gross gewählt, dass der Strömungswiderstand der darin hindurch fliessenden Druckluft nur gerfingfügig ist.

Im Prinzip könnte der vordere Leitungsabschnitt 26 auch ohne diese Verstellbarkeit quer zur Stossfläche und dieser Verbindungsstelle 24 ausgebildet sein. Auch die Sperreinrichtung bzw. der Deckel könnten bei einer einfachen Ausführung weggelassen werden. Entsprechend könnten auf diese Schwenkeinheit und dieses Leitungsstück verzichtet werden.

Die Leitungsabschnitte könnten auch in z-Richtung gerade und/oder leicht gebogen verlaufen.

## Patentansprüche

1. Kupplungskopf für eine Kupplung eines Schienenfahrzeugs, der mit einem vorderseitig eine Stossfläche (11) bildenden Kupplungsgehäuse (15), mindestens einer Luftkupplung (20) mit einer von der Stossfläche (11) bis zur Rückseite (15') des Kupplungsgehäuses (15) führenden Luftleitung (25, 55) und einem letztere öffnenden bzw. schliessenden Ventilorgan (30) versehen ist, wobei dieses Ventilorgan (30) rückseitig beim Kupplungsgehäuse (15) angeordnet ist und einen Stössel (31) und ein letzteren bewegbares Verstellmittel aufweist, welches die Luftleitung (25) schliesst oder öffnet, **dadurch gekennzeichnet, dass**
die quer zur Stossfläche (11) am oder im Kupplungsgehäuse (15) wegführende Luftleitung (25, 55) bis zur Rückseite (15') des Kupplungsgehäuses (15) ohne rechtwinklige Krümmung mit wenigstens einem geraden oder annähernd geraden Leitungsabschnitt (27, 57) und/oder leicht gebogenen Leitungsabschnitten (26, 28, 56, 58) geformt ist.

2. Kupplungskopf nach Anspruch 1, **dadurch gekennzeichnet, dass**
das den Stössel (31) bewegende Verstellmittel als Exzenter (33) mit einer Drehachse (35) mit einem Schwenkbereich von der geschlossenen bis zur offenen Position des Stössels (31) ausgebildet ist, wobei die Luftleitung (25) auf der abgekehrten Seite zu diesem Exzenter (33) neben der Drehachse (35) mit einem geringen Abstand (a) zu ihr vorbei verlaufend angeordnet ist.

3. Kupplungskopf nach Anspruch 1 oder 2, **dadurch gekennzeichnet, dass**
die Luftleitung (25, 55) in x- und y-Richtung mit dem wenigstens einen annähernd geraden und/oder den gebogenen Leitungsabschnitten (26, 27, 28, 56, 57, 58) ausgebildet ist, indes in z-Richtung diese Leitungsabschnitte annähernd in einer Ebene bis zum rückseitigen Wegführen vom Kupplungsgehäuse (15) verlaufen.

4. Kupplungskopf nach einem der Ansprüche 1 bis 3, **dadurch gekennzeichnet, dass**
die Verstellrichtung (L) des Stössels (31) und einer koaxial zu ihr verlaufende Auslass (29) der Luftleitung (25, 55) zur Längserstreckung des Leitungsabschnittes (28, 58) V-förmig ausgebildet ist.

5. Kupplungskopf nach einem der Ansprüche 1 bis 4, **dadurch gekennzeichnet, dass**
die Luftleitung (25, 55) rückseitig durch eine Ventilkammer (28') des Ventilorgans (30) gebildet ist, in welcher der Stössel (31) zum Öffnen und Schliessen der Luftleitung (25, 55) bewegbar ist, der gegen einen die Luftleitung (25, 55) umschliessenden Anschlag (34) endseitig der Ventilkammer (28') andrückbar ist, indes beim Öffnen dieser Stössel (31) in der Ventilkammer (28') zurück bewegbar und damit die quer in die Ventilkammer (28') mündende und die in Verstellrichtung (L) des Stössels (31) wegführende Luftleitung (25, 55) ohne Verengung geöffnet ist.

6. Kupplungskopf nach einem der Ansprüche 1 bis 5, **dadurch gekennzeichnet, dass**
die Luftkupplung (20) mit einer Sperreinrichtung (50) versehen ist, die derart ausgestaltet ist, dass mit ihr bei einem Defekt des einen der gekuppelten Kupplungsköpfe (10), bei dem sich ihre Stossflächen (11) voneinander lösen, verhindert wird, dass die Luftkupplung (30) geschlossen und damit die Bremsen blockiert würden.

7. Kupplungskopf nach Anspruch 6, **dadurch gekennzeichnet, dass** die Sperreinrichtung (50) ein in der Luftkupplung (20) hin- und herverschiebbar gelagertes Sperrelement (45, 65) aufweist, welches im ungekuppelten Zustand des Kupplungskopfs (10) mit dem einen Ende zu der Stossfläche (11) aussen vorsteht und mit dem anderen Ende durch wenigstens ein Sperrglied (47, 67) mit dem Verstellmittel des Stössels (31) des Ventilorgans (30) in Wirkverbindung steht und dabei ein Sperren oder Entsperren dieses Verstellmittels bewirkt.

8. Kupplungskopf nach Anspruch 7, **dadurch gekennzeichnet, dass** das in seiner Längsachse hin- und herverschiebbar gelagerte Sperrelement (45, 65) mittels eines Federorgans (46, 66) nach aussen vorstehend zur Stossfläche (11) gedrückt ist, wobei in dieser Position das Sperrglied (47, 67) bei einer Anschlagfläche (49) beim Exzenter (33) als Verstellmittel ansteht, hingegen in der Position, wenn das Sperrelement (45, 65) bis ins Innere der die Stossfläche (11) bildenden Frontwand (11 `) des Kupplungsgehäuses (15) zurückgestossen ist, das Verstellmittel schwenkbar ist und das Ventilorgan (30) schliessen kann, wobei das Verstellmittel beim Entkuppeln im Normalbetrieb derart gesteuert ist, dass es geschwenkt wird bevor sich die Stossflächen (11) der Kupplungsköpfe voneinander lösen.

9. Kupplungskopf nach einem der Ansprüche 6 bis 8, **dadurch gekennzeichnet, dass**
das Sperrelement (45) oberhalb des Exzenters (33) als Verstellmittel tangential zu diesem verläuft und eine abgerundete quere Nut (48) aufweist, die in einer korrespondierenden kreisförmigen Führungsschiene (51) auf der Oberseite des Exzenters (33) geführt ist und aber bei geöffneter Luftkupplung (20) die Führungsschiene (51) ausserhalb dieser queren Nut (48) liegt und das Sperrelement (45)mit seinem Sperrglied (47) bei der stirnseitig bei der Führungsschiene (51) gebildeten Anschlagfläche (49) beim Exzenter (33) sperrend anschlägt.

10. Kupplungskopf nach einem der Ansprüche
3 bis 9, sofern dieser von Anspruch 2 abhängig ist, **dadurch gekennzeichnet, dass** eine Drehmomentbegrenzungskupplung zwischen dem Exzenter (33) und der mit diesem drehverbundenen Drehachse (35) angeordnet ist, durch welche diese Drehverbindung entkuppelbar ist, wenn ein bestimmtes auf die Drehachse (35) wirkendes Drehmoment überschritten wird.

11. Kupplungskopf nach einem der Ansprüche 1 bis 10, **dadurch gekennzeichnet, dass**
die Luftleitung (25, 55) einen vorderen Leitungsabschnitt (26, 56) mit einem bei der Stossfläche (11) befindlichen Dichtelement (26') mit einer Eingangsöffnung (22) aufweist, die im gekuppelten Zustand an ein Dichtelement des gekuppelten Kupplungskopfs dicht angedrückt ist, wobei dieser Leitungsabschnitt (26, 56) senkrecht zur Stossfläche (11) begrenzt am Kupplungsgehäuse (15) verschiebbar gelagert ist und im entkuppelten Zustand durch ein Federmittel (59) zur Stossfläche (11) vorsteht, während er beim Kuppeln zurückverschoben wird bis sein Dichtelement (26') mit der Eingangsöffnung (22) bündig zur Stossfläche (11) und in dichtem Kontakt mit dem vorderen Dichtelement des andern Kupplungskopfs befindlich ist.

12. Kupplungskopf nach Anspruch 11, **dadurch gekennzeichnet, dass** in diesem vorderen Leitungsabschnitt (26) ein die Eingangsöffnung (22) im entkuppelten Zustand des Kupplungskopfs (10) schliessender Deckel (40) integriert ist, der durch eine Schwenkeinheit (36) drehbar von der Schliess- in eine Offenstellung und umgekehrt betätigbar ist.

13. Kupplungskopf nach Anspruch 12, **dadurch gekennzeichnet, dass** der Deckel (40) bei der Schwenkeinheit (36) derart gelagert ist, dass er im Leitungsabschnitt (26) von der Schliess- in ein von der Luftleitung (25, 55) abzweigendes Leitungsstück (23) in die Offenstellung schwenkbar ist, bei der er ausserhalb der Luftleitung ohne diese einzuengen positioniert ist.

14. Kupplungskopf nach einem der Ansprüche 1 bis 13, **dadurch gekennzeichnet, dass**
die Luftkupplung (20) mit den Leitungsabschnitten der Luftleitung (25, 55) als eine vom Gehäuse des Kupplungskopfs unabhängig montierbare bzw. demontierbare Einheit ausgebildet ist.

15. Kupplungskopf nach Anspruch 14, **dadurch gekennzeichnet, dass** die Luftkupplung (20) mit der Luftleitung (25, 55) durch Befestigungsmittel am Kupplungsgehäuse (15) befestigt ist, die sich durch Vibrationen und Schlägen nicht lösen, wie Nieten, Splinte oder dergleichen.

## Claims

1. Coupling head for a coupling of a rail vehicle, which is provided with a coupling housing (15) forming an abutting surface (11) at the front, at least one air coupling (20) with an air line (25, 55) leading from the abutting surface (11) to the rear (15') of the coupling housing (15) and a valve member (30) opening and closing the latter, wherein this valve member (30) is arranged at the rear of the coupling housing (15) and has a pusher (31) and an adjusting means which can be moved by the latter, which means closes or opens the air line (25), **characterised in that**
the air line (25, 55) leading transverse to the abutting surface (11) at or in the coupling housing (15) as far as the rear (15') of the coupling housing (15) without rectangular curvature is formed with at least one straight or approximately straight line section (27, 57) and/or slightly curved line sections (26, 28, 56, 58).

2. Coupling head according to claim 1, **characterised in that**
the adjusting means moving the pusher (31) is designed as an eccentric (33) with an axis of rotation (35) with a pivot region from the closed to the open position of the pusher (31), wherein the air line (25) is arranged on the side facing away from this eccentric (33) adjacent to the axis of rotation (35) running past same at a short distance (a).

3. Coupling head according to claim 1 or 2, **characterised in that**
the air line (25, 55) is formed, in in x- and y-direction, with the at least one approximately straight and/or the curved line sections (26, 27, 28, 56, 57, 58), by these line sections running approximately in a plane to the rear guiding away from the coupling housing (15) in z-direction.

4. Coupling head according to one of claims 1 to 3, **characterised in that**
the adjusting direction (L) of the pusher (31) and an outlet (29) of the air line (25, 55) running coaxially thereto is designed V-shaped for longitudinal extension of the line section (28, 58).

5. Coupling head according to one of claims 1 to 4, **characterised in that**
the air line (25, 55) is formed on the rear by a valve chamber (28') of the valve member (30) in which the pusher (31) can be moved to open and close the air line (25, 55), which pusher can be pressed against a stop (34) surrounding the air line (25, 55) at the end of the valve chamber (28'), meanwhile, during opening, this pusher (31) can be moved backwards into the valve chamber (28') and thus the air line (25, 55) opening transversely into the valve chamber (28') and leading away in adjustment direction (L) of the pusher (31) is opened without constriction.

6. Coupling head according to one of claims 1 to 5, **characterised in that**
the air coupling (20) is provided with a locking device (50) which is designed such that, when there is a failure in one of the coupled coupling heads (10), in which the abutting surfaces (11) are loosened from one another, the air coupling (20) is prevented from being closed, and thus the brakes are prevented from becoming blocked.

7. Coupling head according to claim 6, **characterised in that**
the locking device (50) has a locking element (45, 65) housed capable of being pushed in and out of the air coupling (20), which element projects outwards, in the uncoupled state of the coupling head (10) with the one end, to the abutting surface (11) and, with the other end, is in active connection with the adjusting means of the pusher (31) of the valve member (30) by at least one locking member (47, 67) and in so doing causes a locking or unlocking of this adjusting means.

8. Coupling head according to claim 7, **characterised in that**
the locking element (45, 65) housing capable of being pushed in and out on its longitudinal axis is pressed, by means of a spring member (46, 66) projecting outwards, to the abutting surface (11), wherein in this position the locking member (47, 67) projects with a stop surface (49) at the eccentric (33) as adjusting means, whereas in the position when the locking element (45, 65) is pushed backwards inside the front wall (11') of the coupling housing (15) forming the abutting surface (11), the adjusting means can be pivoted and the valve member (30) can close, wherein, when uncoupling in normal operation, the adjusting means is controlled such that it is pivoted before the abutting surfaces (11) of the coupling heads are loosened from one another.

9. Coupling head according to one of claims 6 to 8, **characterised in that**
the locking element (45) runs above the eccentric (33) as adjusting means tangentially to same, and has a rounded transverse groove (48) which is guided in a corresponding circular guide rail (51) on the top of the eccentric (33) and, when however the air coupling (20) is open, the guide rail (51) lies outside this transverse groove (48) and the locking element (45) stops, in locking manner, with its locking member (47) at the stop surface (49) formed at the end on the guide rail (51) at the eccentric (33).

10. Coupling head according to one of claims 3 to 9, where this is dependent on claim 2, **characterised in that**
a torque limiting coupling is arranged between the eccentric (33) and the axis of rotation (35) rotationally connected to same, by which this rotational connection can be uncoupled when a specific torque acting on the axis of rotation (35) is exceeded.

11. Coupling head according to one of claims 1 to 10, **characterised in that**
the air line (25, 55) has a front line section (26, 56) with a sealing element (26') located at the abutting surface (11) with an inlet opening (22), which inlet opening is pressed tightly on a sealing element of the coupled coupling head in the coupled state, wherein this line section (26, 56) is displaceably housed perpendicular to the abutting surface (11) restricted to the coupling housing (15) and, in the uncoupled state, protrudes to the abutting surface (11) by a spring means (59), whereas it is pushed backwards during coupling as far as its sealing element (26') with the inlet opening (22) flush to the abutting surface (11) and is in close contact with the front sealing element of the other coupling head.

12. Coupling head according to claim 11, **characterised in that**
a cover (40) closing the inlet opening (22) in the uncoupled state of the coupling head (10) is integrated in this front line section (26), which cover can be actuated by a pivoting unit (36) rotatably from the closed position to the open position and vice versa.

13. Coupling head according to claim 12, **characterised in that**
the cover (40) at the pivot unit (36) is housed such that, in the line section (26), it can be pivoted from the closed position in a line piece (23) branching off from the air line (25, 55) into the open position at which it is positioned outside the air line without constricting same.

14. Coupling head according to one of claims 1 to 13, **characterised in that** the air coupling (20) is formed, with the line sections of the air line (25, 55), as a mountable or demountable unit independently of the housing of the coupling head.

15. Coupling head according to claim 14, **characterised in that**
the air coupling (20) with the air line (25, 55) is fastened to the coupling housing (15) by fastening means which do not loosen due to vibrations and being struck, such as by rivets, splinters or the like.

## Revendications

1. Tête d'attelage pour un attelage d'un véhicule ferroviaire, qui est pourvue d'une boîte (15) d'accouplement formant une surface (11) de tamponnage du côté avant, d'au moins un accouplement (20) pneumatique, ayant un conduit (25, 55) pour de l'air allant de la surface (11) de tamponnage au côté (15') arrière de la boîte (15) d'accouplement, et d'un organe (30) de vanne ouvrant ou fermant le conduit, dans laquelle cet organe (30) de vanne est disposé du côté arrière à la boîte (15) d'accouplement et a un poussoir (31) et un moyen mobile de déplacement de ce dernier, qui ouvre ou ferme le conduit (25) pour de l'air, **caractérisée en ce que**
le conduit (25, 55) pour de l'air, s'éloignant de ou sur la boîte (15) d'accouplement transversalement à la surface (11) de tamponnage, est formé jusqu'au côté (15') arrière de la boîte (15) d'accouplement sans courbure à angle droit en ayant au moins un tronçon (27, 57) de conduit rectiligne ou à peu près rectiligne et/ou des tronçons (26, 28, 56, 58) de conduit incurvés légèrement.

2. Tête d'attelage suivant la revendication 1, **caractérisée en ce que**
le moyen de déplacement déplaçant le poussoir (31) est constitué sous la forme d'un excentrique (33) ayant un axe (35) de rotation avec une partie de pivotement de la position fermée à la position ouverte du poussoir (31), dans laquelle le conduit (25) pour de l'air est disposé du côté loin de cet excentrique (33) à côté de l'axe (35) de rotation en s'étendant devant lui à une distance (a) petite.

3. Tête d'attelage suivant la revendication 1 ou 2, **caractérisée en ce que**
le conduit (25, 55) pour de l'air est constitué, dans la direction x et y, par le au moins un tronçon de conduit à peu près rectiligne et/ou les tronçons (26, 27, 28, 56, 57, 58) de conduit incurvés, tandis que dans la direction z, ces tronçons de conduit s'étendent à peu près dans un plan jusqu'à s'éloigner du côté arrière de la boîte (15) d'accouplement.

4. Tête d'attelage suivant l'une des revendications 1 à 3, **caractérisée en ce que**
le dispositif (L) de déplacement du poussoir (31) et d'une sortie (29) s'en étendant coaxialement du conduit (25, 55) pour de l'air est constitué en forme de V par rapport à l'étendue longitudinale du tronçon (28, 58) de conduit.

5. Tête d'attelage suivant l'une des revendications 1 à 4, **caractérisée en ce que**
le conduit (25, 55) pour de l'air est formé du côté arrière par une chambre (28') de vanne de l'organe (30) de vanne, dans laquelle le poussoir (31) est mobile pour l'ouverture et la fermeture du conduit (25, 55) pour de l'air, lequel peut être appliqué, du côté de l'extrémité de la chambre (28') de vanne, sur une butée (34) entourant le conduit (25, 55) pour de l'air, tandis que, à l'ouverture, ce poussoir (31) peut revenir dans la chambre (28') de vanne et ainsi ouvrir sans étranglement le conduit (25, 55) pour de l'air débouchant transversalement dans la chambre (28') de vanne et s'éloignant dans la direction (L) de déplacement du poussoir (31).

6. Tête d'attelage suivant l'une des revendications 1 à 5, **caractérisée en ce que**
l'accouplement (20) pneumatique est pourvu d'un dispositif (50) de blocage, qui est conformé de manière à ce que, par lui, lors d'un défaut de la une des têtes (10) d'attelage attelées, pour lequel leurs faces (11) de tamponnage se séparent l'une de l'autre, on empêche que l'accouplement (20) pneumatique soit fermé et qu'ainsi les freins soient bloqués.

7. Tête d'attelage suivant la revendication 6, **caractérisée en ce que**
le dispositif (50) de blocage a un élément (45, 65) de blocage, qui est monté en allant et venant dans l'attelage (20) pneumatique et qui, dans l'état dételé de la tête (10) d'attelage, fait, à la une extrémité, saillie vers l'extérieur de la surface (11) de tamponnage et est, par l'autre extrémité par au moins un organe (47, 67) de blocage, en liaison d'action avec le moyen de déplacement du poussoir (31) de l'organe (30) de vanne et provoque ainsi un blocage ou un déblocage de ce moyen de déplacement.

8. Tête d'attelage suivant la revendication 7, **caractérisée en ce que**
l'élément (45, 65) de blocage, monté de manière à pouvoir aller et venir dans son axe longitudinal, est repoussé au moyen d'un organe (46, 66) de ressort en saillie vers l'extérieur par rapport à la surface (11) de tamponnage, dans laquelle, dans cette position, l'organe (47, 67) de blocage est contigu à une surface (49) de butée à l'excentrique (33) comme moyen de déplacement, tandis que, dans la position où l'élément (45, 65) de blocage est repoussé jusqu'à l'intérieur de la paroi (11') avant formant la surface (11) de tamponnage de la boîte (15) d'accouplement, le moyen de déplacement est pivotant et peut fermer l'organe (30) de vanne, dans laquelle le moyen de déplacement est, lors du désattelage en fonctionnement normal, commandé de manière à être pivoté avant que les surfaces (11) de tamponnage des têtes d'attelage se séparent l'une de l'autre.

9. Tête d'attelage suivant l'une des revendications 6 à 8, **caractérisé en ce que**
l'élément (45) de blocage s'étend au-dessus de l'excentrique (33) comme moyen de déplacement tangentiellement à celui-ci et a une rainure (48) transversale arrondie, qui est guidée dans un rail (51) de guidage circulaire correspondant sur la face supérieure de l'excentrique (33), mais, lorsque l'accouplement (20) pneumatique est ouvert, le rail (51) de guidage se trouve à l'extérieur de cette rainure (48) transversale et l'élément (45) de blocage bute, avec blocage à l'excentrique (33), par son organe (47) de blocage, à la surface (49) de butée, formée du côté avant par le rail (51) de guidage.

10. Tête d'attelage suivant l'une des revendications 3 à 9 dans la mesure où celle-ci dépend de la revendication 2, **caractérisée en ce qu'**
un accouplement limitant le couple est monté entre l'excentrique (33) et l'axe (35) de rotation, solidaire en rotation de celui-ci, axe grâce auquel cette liaison en rotation peut être désaccouplée si un couple déterminé agissant sur l'axe (35) de rotation est dépassé.

11. Tête d'attelage suivant l'une des revendications 1 à 10, **caractérisée en ce que**
le conduit (25, 55) pour de l'air a un tronçon (26, 56) avant de conduit ayant un élément (26') d'étanchéité se trouvant à la surface (11) de tamponnage et ayant une ouverture (22) d'entrée, qui, dans l'état attelé, appuie avec étanchéité sur un élément d'étanchéité de la tête d'attelage attelée, dans laquelle ce tronçon (26, 56) de conduit est monté de manière à pouvoir coulisser, de façon limitée à la boîte (15) d'accouplement, perpendiculairement à la surface (11) de tamponnage et, à l'état dételé, est en saillie par rapport à la surface de tamponnage par un moyen (59) à ressort, tandis que, lors de l'attelage, il revient jusqu'à ce que son élément (26') d'étanchéité soit, par l'ouverture (22) d'entrée, au ras de la surface (11) de tamponnage et se trouve en contact direct avec l'élément d'étanchéité avant de l'autre tête d'attelage.

12. Tête d'attelage suivant la revendication 11, **caractérisée en ce que**,
dans ce tronçon (26) avant de conduit, est intégré un couvercle (40), qui ferme l'ouverture (22) d'entrée dans l'état dételé de la tête (10) d'attelage et qui peut être actionné par un dispositif (36) de pivotement en rotation de la position de fermeture à une position d'ouverture et inversement.

13. Tête d'attelage suivant la revendication 12, **caractérisé en ce que**
le couvercle (40) est monté dans l'unité (36) de pivotement, de manière à ce qu'il puisse pivoter dans le tronçon (26) de conduit de la position de fermeture à la position d'ouverture, dans une pièce (23) de conduit bifurquant du conduit (25, 55) pour de l'air, jusqu'à être en position à l'extérieur du conduit pour de l'air sans l'étrangler.

14. Tête d'attelage suivant l'une des revendications 1 à 13, **caractérisée en ce que**
l'accouplement (20) pneumatique est constitué, avec les tronçons de conduit du conduit (25, 55) pour de l'air, sous la forme d'une unité montable ou démontable indépendante de la boîte de la tête d'attelage.

15. Tête d'attelage suivant la revendication 14, **caractérisée en ce que**
de l'attelage (20) pneumatique et avec le conduit (25, 55) pour de l'air est fixé, par des moyens de fixation à la boîte (15) d'accouplement, qui ne peuvent pas se défaire par des vibrations et des chocs, comme par des rivets, goupilles ou analogues.
